# EUROPÄISCHE PATENTSCHRIFT

(11) **EP 0 719 099 B1**
(45) Veröffentlichungstag und Bekanntmachung des Hinweises auf die Patenterteilung: **26.04.2000**
(21) Anmeldenummer: 94927565.5
(22) Anmeldetag: 06.09.1994
(51) Int. Cl.: A41H 37/00

(54) **MASCHINE ZUM ANSETZEN VON KNÖPFEN, NIETEN ODER DERGLEICHEN, VORZUGSWEISE AN BEKLEIDUNGSSTÜCKE**
MACHINE FOR ATTACHING BUTTONS, RIVETS OR THE LIKE, PREFERABLY TO CLOTHING
MACHINE POUR LA FIXATION DE BOUTONS, RIVETS OU ANALOGUES, DE PREFERENCE SUR DES PIECES DE VETEMENTS

(30) Priorität: 18.09.1993 DE 4331783
(43) Veröffentlichungstag der Anmeldung: 03.07.1996
(73) Patentinhaber: William Prym GmbH & Co. KG, 52224 Stolberg (DE)
(72) Erfinder: KOCHS, Karl-Josef, D-52449 Baesweiler (DE); HAGMANN, Paul, D-52223 Stolberg (DE)
(74) Vertreter: Grundmann, Dirk, Dr.
(86) Internationale Anmeldenummer: EP9402962
(87) Internationale Veröffentlichungsnummer: WO9508278

(56) Entgegenhaltungen:
- EP-A- 0 516 929
- DE-A- 2 757 908
- DE-C- 328 042
- DE-C- 629 118

## Beschreibung

Die Erfindung betrifft eine Maschine zum Ansetzen von Knöpfen, Nieten oder dergleichen gemäß dem Oberbegriff des Anspruchs 1.

Eine derartige Vorrichtung ist aus der DE-A-27 57 908 bekannt. Diese Schrift beschreibt eine Maschine zum Ansetzen von aus Ober- und Unterteil bestehenden Artikeln, wobei ein zwischen einer oberen und unteren Klemmbacke gehaltener Stoff durch Stößelbetätigung gelocht wird. Nach Wegschwenken des Lochwerkzeuges und eines Ober- und Unterteil tragenden Schlittens erfolgt durch Gegeneinanderbringen von Ober- und Unterwerkzeug die formschlüssige Verbindung der Knopfteile.

Weiter ist aus der DE 41 17 767 eine Maschine bekannt, wobei der Schlitten U-förmig gestaltet ist mit in der Horizontalen verlaufenden U-Schenkeln. Letzere dienen zur Halterung reihenförmig hintereinanderliegender Ober- und Unterwerkzeuge, welche je nach durchzuführender Verarbeitung unter den Stößel geschoben werden. Sind drei hintereinanderliegende Werkzeuge vorhanden, so dient das mittlere Werkzeug zum Lochen des Kleidungsstücks. Dann erfolgt eine Verschiebung des Schlittens in der einen oder anderen Richtung, einhergehende damit, daß das entsprechende Oberwerkzeug in fluchtende Gegenüberlage zum Stößel gelangt.

Der Erfindung liegt die Aufgabe zugrunde, den Aufbau einer gattungsgemäßen Maschine insbesondere im Bereich der Werkzeuge zu vereinfachen.

Gelöst wird die Aufgabe durch die Merkmale des Anspruchs 1.

Zufolge derartiger Ausgestaltung ist der Aufbau einer gattungsgemäßen Maschine vereinfacht, verbunden mit geringeren Herstellungskosten. Das stößelendseitige Ansetzwerkzeug und das Lochstanzwerkzeug befinden sich in der Lochstanzstellung in koaxialer Lage zueinander. Hieraus resultiert eine Raumeinsparung, was einen gedrängen Aufbau der Maschine im Werkzeugbereich begünstigt. Erst nach dem Lochen des zwischen den Klemmbacken gehaltenen Stoffes verläßt das Lochstanzwerkzeug seine koaxiale Lage zum stößelendseitigen Ansetzwerkzeug, und zwar durch Schlittenverschiebung. Dann kann sich das stößelendseitige Ansetzwerkzeug zwischen zwei ein Knopfteil haltenden Zangenbacken erstrecken. Diese werden beim Niederfahren des Stößels durch das stößelendseitige Ansetzwerkzeug auseinandergespreizt unter Freigabe des Knopfteils, woran anschließend das Ansetzwerkzeug in die die Knopfteile miteinander verbindende Stellung fährt. Es ist also nur erforderlich, eine relativ geringe Masse zu verlagern, so daß bei einem gleichzeitigen Vorlochen des Bekleidungsstückes ca. 160 Ansetzvorgänge pro Minute durchführbar sind. Nach einem Ansetzvorgang kehrt der Schlitten dann wieder in die Position zurück, in welcher das stößelendseitige Ansetzwerkzeug zum Lochstanzwerkzeug fluchtet. Ein neuer Arbeitszyklus kann dann beginnen.

Baulich günstig erweist es sich, eine vom Stößel ausgebildete Schulter vorzusehen, welche beim Lochstanzen eine Gegenschulter des einen Stanzwerkzeugs der beiden gegeneinanderarbeitenden Stanzwerkzeuge beaufschlagt. Bei der Abwärtsverlagerung des Stößels nimmt dieser daher mit seiner Schulter über die Gegenschulter das ihm zugeordnete Stanzwerkzeug mit. Dies geschieht in der Lochstanzphase. Ist diese beendet, beginnt der Schlitten seine Verlagerung, wobei die Gegenschulter aus dem Bereich der stößelseitigen Schulter gelangt.

Zu einem störungsfreien Arbeitsablauf trägt die Tatsache bei, daß die Vertikalverlagerung eines und/oder beider sich gegenüberliegender Werkzeuge durch Stößelbetätigung und/oder durch eine Horizontalbewegung des Werkzeug-Schlittens erfolgt. Verläßt nämlich durch Schlittenbewegung die Gegenschulter den Bereich der stößelseitigen Schulter, wird die Horizontalbewegung des Werkzeug-Schlittens genutzt, um eine gewisse Vertikalverlagerung eines Werkzeugs zu bewirken.

In vorteilhafter Weise ist hierzu vorgesehen, daß bei der Horizontalverlagerung des Werkzeug-Schlittens eine Steuerflanke eines Werkzeugträgers einen Ausleger der betreffenden, einen Fingerschutzkäfig bildenden Klemmbacke unterfährt. Hierdurch erfolgt die Steuerung des Werkzeugträgers dann, wenn dessen Mitnahme durch den Stößel nicht mehr gegeben ist.

Es ist ferner vorgesehen, daß der Werkzeugträger gegenüber dem Schlitten entgegen seiner Arbeitsrichtung abgefedert ist. Die Abfederung sorgt nach Freigabe der Steuerflanke dafür, daß der Werkzeugträger stets in seine bestimmungsgemäße Lage zurückkehren kann.

Um die Reibung während eines Bearbeitungszyklusses gering zu halten, ist dem Fingerschutzkäfig eine die Steuerflanke des Werkzeugträgers beaufschlagende Rolle zugeordnet, wobei Rolle und Steuerflanke in der Stanzstellung außer Eingriff sind. Das Gegeneinandertreten von Rolle und Steuerflanke erfolgt erst durch Schlittenverlagerung.

Sodann ist vorgesehen, daß der Werkzeugträger als Oberwerkzeug sowohl den Amboß der Stanzwerkzeuge als auch eine Haltezange für das Knopfoberteil ausbildet. Amboß und Haltezange sind dabei in Schlittenverlagerungsrichtung hintereinander angeordnet und gelangen wechselweise in den Wirkungsbereich des Stößels.

Schließlich besteht ein vorteilhaftes Merkmal noch darin, daß zum Lochen und/oder Ansetzen Ober- und Unterwerkzeug gegeneinander verlagerbar sind. Die wesentliche Arbeit beim Stanzen bzw. Verbinden leistet dann das Unterwerkzeug.

Ein Ausführungsbeispiel der Erfindung wird nachstehend anhand der Zeichnungen erläutert. Es zeigt
- Figur 1: eine Seitenansicht einer erfindungsgemäß gestalteten Ansetzmaschine mit in Ausgangsstellung befindlichen Werkzeugen,
- Figur 2: eine Frontansicht der Maschine,
- Figur 3: einen Vertikalschnitt durch die Maschine in der Schlittenbewegungsebene, betreffend die Ausgangsstellung, also bei hochgefahrenem Stößel und in der unteren Stellung befindlichem Kraftübertragungshebel für die Unterwerkzeuge,
- Figur 4: einen Vertikaischnitt durch den Maschinenkopf mit Blick auf die Frontseite der Maschine,
- Figur 5: einen Horizontalschnitt durch Figur 4, oberhalb des Werkzeugträgers geschnitten,
- Figur 6: die Folgedarstellung der Figur 3 mit etwa auf Fingerschutzabstand gefahrenem Fingerschutzkäfig,
- Figur 7: eine der Figur 6 entsprechende Darstellung, wobei durch weiter erfolgten Antrieb der Stanzvorgang erreicht ist,
- Figur 8: die Folgedarstellung der Figur 7, und zwar bei leicht gelüftetem Werkzeugträger und einsetzender Verlagerung des Werkzeug-Schlittens,
- Figur 9: die Folgedarstellung der Figur 8, wobei die Schlittenverlagerung beendet ist und die Ansetzwerkzeuge miteinander fluchten,
- Figur 10: die Folgedarstellung der Figur 9, und zwar während der Abwärtsbewegung des Stößels und Auseinanderspreizen der das Knopfoberteil haltenden Klemmbacken,
- Figur 11: die Folgedarstellung der Figur 10, betreffend den Verbindungsvorgang der Knopfteile,
- Figur 12: die Folgedarstellung der Figur 11, und zwar nach beendetem Ansetzvorgang sowie hochgefahrenem Fingerschutzkäfig nebst Stößel in der Rückverlagerungsphase des Schlittens und
- Figur 13: ein Diagramm der einzelnen gesteuerten Bauteile während eines Arbeitszyklusses.

Die erfindungsgemäß gestaltete Maschine besitzt einen vertikal ausgerichteten Ständer 1, der seinerseits einen Maschinenkopf 2 trägt. Im oberen Bereich nimmt der Maschinenkopf 2 einen Antriebsmotor 3 zur Drehung nicht veranschaulichter Magazintrommeln zweier beidseits des Maschinenkopfes 2 angeordneter Magazine 4, 5 auf. In dem Magazin 4 befinden sich Knopfunterteile 6 und in dem Magazin 5 Knopfoberteile 7. Die Knopfunterteile 6 gelangen über eine abwärts gerichtete Zuführschiene 8 zu einem Unterwerkzeug 9 und die Knopfoberteile 7 über eine Zuführschiene 10 zu einem Oberwerkzeug 11. Es sind horizontal verlagerbare Schieber 12, 13 vorgesehen, die das Einbringen der Knopfteile 6, 7 in die entsprechenden Werkzeuge bewirken. Die Verlagerung der Schieber 12, 13 geschieht kurvengesteuert über eine nicht veranschaulichte Kurvenscheibe, die ihrerseits auf einer im oberen Bereich des Maschinenkopfes 2 gelagerten Achse 14 sitzt. Deren Antrieb bewirkt ein Elektromotor 15, und zwar über einen strichpunktiert angedeuteten Zahnriemen 16. Das Unterwerkzeug 9 und das Oberwerkzeug 11 sind getragen von einem in horizontaler Richtung bewegbaren Schlitten 17. Dieser erhält seine Steuerung über einen maschinenkopfseitig gelagerten Hebel 18, dessen oberes Ende an einer nicht veranschaulichten, ebenfalls auf der Achse 14 sitzenden Kurvenscheibe angreift. Das untere Ende dieses Hebels 18 steht in Eingriff mit einem Drehgelenk 19 des Schlittens 17. Bei Antrieb der Achse 14 und der betreffenden, nicht veranschaulichten Kurvenscheibe verschwenkt der doppelarmige Hebel 18 und nimmt dabei den Schlitten 17 in horizontaler Richtung mit.

Eine weitere auf der Achse 14 sitzende, ebenfalls nicht veranschaulichte Kurvenscheibe treibt über ein Hebelgestänge 20 einen doppelarmig ausgebildeten Kraftübertragungsarm 21 an. Dieser trägt an seinem freien Ende ein Druckstück 22 zur wechselweisen Beaufschlagung eines unteren Lochstanzwerkzeuges 23 und eines sich parallel dazu erstreckenden, vertikal geführten unteren Ansetzwerkzeuges 24. Geführt sind diese in einem unteren, horizontalen Arm 17' des Schlittens 17. Das untere Ansetzwerkzeug 24 schließt mit seiner oberen Stirnseite bündig mit der Gleitbahn des Schiebers 13 ab, so daß dieser die Knopfunterteile 6 in fluchtende Ausrichtung zum Ansetzwerkzeug 24 bringen kann. Überragt wird dieses Ansetzwerkzeug 24 von dem am äußeren Ende des Armes 17' befindlichen Lochstanzwerkzeug 23, welches stirnseitig eine Kreuzschneide ausbildet.

Das Oberwerkzeug 11 beinhaltet einen Werkzeugträger 25. Dieser nimmt an seinem unteren Ende ein oberes, stiftartiges Stanzwerkzeug 26 auf, welches mit seinem unteren Stirnende den Amboß 27 für das untere Stanzwerkzeug 23 formt. In der Ausgangsstellung liegen sich die Stanzwerkzeuge 23, 26 mit Abstand gegenüber und fluchten miteinander. Der Werkzeugträger 25 ist in vertikaler Richtung mittels einer Führungsleiste 28 in einer Kugelführung 29 auf der Innenseite des Schlittens 17 verlagerbar, vergl. insbesondere Figur 4 und 5. An einem Querarm 30 des Werkzeugträgers 25 greift eine am Schlitten 17 gehalterte Zugfeder 31 an, die den Werkzeugträger 25 in Aufwärtsrichtung belastet. Begrenzt ist die Aufwärtsverlagerung durch eine verstellbare Anschlagschraube 32 des Schlittens 17, gegen welche Anschlagschraube 32 das Stirnende der Führungsleiste 28 des Werkzeugträgers 25 tritt, vergl. Figur 4. Die Anschlagschraube 32 bewirkt, daß eine am werkzeugträger 25 vorgesehene Haltezange 33 für das Knopfoberteil 7 mit ihrer Aufnahmeöffnung 33' so ausgerichtet ist, daß ein problemloses Einschieben eines Knopfoberteils 7 durch den oberen Schieber 12 gewährleistet ist. In bekannter Weise sind die einzeln für sich angelenkten Backen der Haltezange 33 in Schließrichtug federbeaufschlagt.

In der Ausgangsstellung der Maschine fluchtet mit dem oberen Stanzwerkzeug 26 ein Stößel 34. Zu dessen Steuerung dient ebenfalls eine auf der Achse 14 angeordnete, nicht veranschaulichte Kurvenscheibe. Der Stößel 34 erstreckt sich in dieser Ausgangsstellung in einer zur Haltezange 33 hin offenen Rinne 35, deren Breite auch dem Abstand der Zangenbacken der Haltezange 33 entspricht, so daß eine Vorverlagerung des Schlittens 17 mit dem Werkzeugträger 25 ermöglicht ist. Endseitig bildet der Stößel 34 das obere Ansetzwerkzeug 36 aus. Es besitzt ein Loch 37 zur formpassenden Aufnahme des vorspringenden Teils des Knopfoberteils 7.

Am oberen Ende ist der Werkzeugträger 25 mit einer schräg in Richtung der Haltezange 33 ansteigenden Steuerflanke 38 ausgestattet. Diese wirkt zusammen mit einer Rolle 39, die ihrerseits an einem vertikalen Ausleger 40 eines Fingerschutzkäfigs 41 angeordnet ist. In der Stanzstellung befinden sich die Rolle 39 und die Steuerflanke 38 nicht in Eingriff. Der Fingerschutzkäfig 41 umgreift das untere Ende des Werkzeugträgers 25 und bildet mit einem unteren, horizontalen Abschnitt 42 eine Klemmbacke. Zur Steuerung des Fingerschutzkäfigs 31 dient eine weitere, auf der Achse 14 befindliche Kurvenscheibe, was bekannt ist, so daß darauf nicht näher eingegangen wird. Die Verbindung zwischen Fingerschutzkäfig 41 und Kurvenscheibe bildet eine teleskopierbare Stangenführung 47 unter Einbeziehung einer nicht veranschaulichten Fingerschutzfeder, welche stärker dimensioniert ist als die Kraft der den Werkzeugträger 25 entgegen seiner Arbeitsrichtung belastenden Zugfeder 31.

Es stellt sich folgende Wirkungsweise ein: In der Ausgangsstellung, was der 0°-Stellung des Diagramms in Figur 13 entspricht, befindet sich der Fingerschutzkäfig 41 mit seiner Klemmbacke 42 mit Abstand von der unteren, horizontalen Auflagebühne des Unterwerkzeugs 9, welche Auflagebühne die untere Klemmbacke 43 bildet. Ferner nehmen die Schieber 12, 13 ihre vordere Einschubposition ein. Sodann erstreckt sich das stößelendseitige Ansetzwerkzeug 36 in dieser Lochstanzstellung in koaxialer Lage zu dem oberen Lochstanzwerkzeug 26, so daß das Oberwerkzeug 11 zwei axial miteinander fluchtende Werkzeuge ausbildet.

Es wird nun das mit den Knopfteilen 6, 7 zu bestückende Kleidungsstück 44 auf die untere Klemmbacke 43 aufgelegt. Als Ausrichthilfe dient eine Projektionslampe 45, die ein Fadenkreuz auf dem Bekleidungsstück 44 erzeugt.

Nach Betätigen eines nicht veranschaulichten Fußschalters setzt der Arbeitszyklus ein, und die Achse 14 mit den darauf sitzenden Kurvenscheiben wird angetrieben. Hierdurch wird der Fingerschutzkäfig 41 auf einen Fingerschutzabstand von ca. 4 mm zum Bekleidungsstück 44 gebracht. Kann er diesen Weg nicht durchlaufen, wird über eine Sicherungsschaltung, ausgelöst durch den Fingerschutzkäfig 41, der Antrieb stillgesetzt. Die Fingerschutzstellung geht aus Figur 6 hervor, was der Drehung der Achse 14 um ca. 50° entspricht. Einhergehend mit der Abwärtsverlagerung des Fingerschutzkäfigs 41 wurde auch der Stößel 34 um ein geringes Maß in Abwärtsrichtung bewegt. Eine radial ausladende Schulter 34' desselben beaufschlagt nämlich eine Gegenschulter 46 des Werkzeugträgers 25.

Die Figur 7 entspricht etwa einer Drehung der Achse 14 um 110°. Der Fingerschutzkäfig 41 tritt mit seiner Klemmbacke 42 gegen das Bekleidungsstück 44, welches unverrückbar zwischen der unteren Klemmbacke 43 und der oberen Klemmbacke 42 gehalten ist. Ferner hat sich der Stößel 34 weiter in Abwärtsrichtung bewegt und damit auch der Werkzeugträger 25, dessen Lochstanzwerkzeug 26 auf die Oberfläche des Bekleidungsstücks 44 aufsetzt. Weiterhin wird durch das kurvengesteuerte Hebelgestänge 20 der Kraftübertragungsarm 21 in Uhrzeigerrichtung verschwenkt, verbunden damit, daß das Druckstück 22 das untere Lochstanzwerkzeug 23 in Aufwärtsrichtung bewegt, wobei über die an diesem befindliche Kreuzschneide das Bekleidungsstück 44 an der betreffenden Stelle vorgelocht wird. Ebenfalls veranschaulicht Figur 7, daß die Schieber 12, 13 sich zurückverlagern.

Gemäß Figur 8 hat sich die Achse um ca. 140° gedreht. Der Lochvorgang ist beendet. Der Fingerschutzkäfig 41 nimmt weiterhin seine untere Stellung ein unter Einklemmen des Bekleidungsstücks 44. Jedoch hat sich der Stößel 34 um ein geringes Maß (in der Praxis ca. 3 mm) nach oben bewegt, und die Zugfeder 31 schleppt den Werkzeugträger 25 mit, wodurch das Lochstanzwerkzeug 26 in eine geringe Abstandsstellung zum Bekleidungsstück tritt. Ebenfalls verlagert sich das Lochstanzwerkzeug 23 um ca. 3 mm in Abwärtsrichtung. Überschneidend dazu wird kurvengesteuert der Schlitten 17 vorverlagert. Hierbei wird der Werkzeugträger 25 mitgenommen, so daß der Stößel 34 die Rinne 35 verläßt und zwischen die Zangenbacken der Haltezange 33 tritt. Es ergibt sich hierdurch die Stellung gemäß Figur 9, was einer Drehung der Achse 14 um etwa 180° entspricht. Einhergehend mit der Horizontalverschiebung des Schlittens 17 unterfährt die Steuerflanke 38 des Werkzeugträgers 25 die am Ausleger 40 des Fingerschutzkäfigs 41 angeordnete Rolle 39, verbunden mit einer geringfügigen Abwärtsverlagerung des Oberwerkzeugträgers 25, so daß die das Knopfoberteil 7 tragende Haltezange 33 in Nachbarschaft zur Oberseite des Bekleidungsstücks 44 gelangt.

Es setzt nun die Abwärtsbewegung des Stößels 34 ein, vergl. Figur 10. Dies entspricht etwa einer 205°-Drehung der Achse 14. Ebenfalls hat sich der Kraftübertragungsarm 21 etwas in Aufwärtsrichtung verschwenkt unter entsprechender Verlagerung des unteren Ansetzwerkzeuges 24. Durch den Stößel 34 und das von ihm ausgebildete endseitige Ansetzwerkzeug 36 wird die Haltezange 33 entgegen Federbelastung aufgespreizt, so daß das Verbinden der Knopfteile 6, 7 durch Gegeneinanderfahren der Ansetzwerkzeuge erfolgt. Die Hauptarbeit leistet dabei der das untere Ansetzwerkzeug 24 beaufschlagende Kraftübertragungsarm 21. Dies entspricht etwa der 230°-Drehstellung der Achse 14. Der Stößel 34 nimmt seine unterste Stellung ein. Ferner ist das untere Ansetzwerkzeug 24 in die höchste Stellung gefahren. In dieser Position befinden sich die Schieber 12, 13 in vollständig zurückverlagerter Stellung und erlauben das Zubringen der aus den Zuführschienen 8, 10 zugebrachten Knopfteile 6,7. In dieser Stellung gemäß Figur 11 verhindert die Anlage der Steuerflanke 38 an der Rolle 39, daß die Zugfeder 31 den Werkzeugträger 25 in Aufwärtsrichtung bewegt.

Figur 12 zeigt die 325°-Stellung der Achse 14. Der Fingerschutzkäfig 41 befindet sich wieder in seiner oberen Stellung. Ferner hat der Stößel 34 nahezu seine obere Stellung eingenommen. Es setzt die rückwärts gerichtete Schlittenverlagerung ein. Sodann befindet sich der Kraftübertragungsarm mit seinem Druckstück 22 in seiner unteren Stellung, während die Schieber 12, 13 die Knopfteile 6, 7 vorschieben. Bei Beendigung einer 360°-Drehung der Achse 14 liegt dann erneut die Stellung gemäß Figur 3 vor unter Beendigung eines 360°-Arbeitszyklusses. Die einzelnen Positionen der entsprechenden Bauteile gehen auch aus dem Diagramm gemäß Figur 13 hervor. Die Kurve F legt der Fingerschutzkäfig 41 zurück. Auf der Kurve S bewegt sich der Stößel 34. Längs der Kurve SK bewegt sich der Schlitten 17. Die Kurve, welche das die Unterwerkzeuge beaufschlagende Druckstück 22 zurücklegt, ist mit St angegeben, während die Verlagerungskurve der Schieber 12, 13 das Bezugszeichen Sch trägt.

## Patentansprüche

1. Maschine zum Ansetzen von Knöpfen, Nieten oder dergleichen, vorzugsweise an Bekleidungsstücke, welche Knöpfe, Nieten oder dergleichen aus Ober- und Unterteil bestehen, wobei ein zwischen einer oberen und unteren Klemmbacke (42) gehaltener Stoff durch Stößelbetätigung gelocht wird und wobei nach einer Verlagerung eines Ober- und Unterwerkzeug (9,11) aufweisenden Werkzeug-Schlittens (17) durch Gegeneinanderbringen von Ober- und Unterwerkzeug die dort einliegenden Knopfteile durch Stößelbetätigung formschlüssig miteinander verbunden werden, wobei ein stößelendseitiges Ansetzwerkzeug (36) in Lochstanzstellung in koaxialer Lage liegt zu einem Lochstanzwerkzeug (26), dadurch gekennzeichnet daß bei der Horizontalverlagerung des Werkzeug-Schlittens (17) eine Steuerflanke (38) eines Werkzeugträgers einen Ausleger (40) der betreffenden, einen Fingerschutzkäfig (41) bildenden Klemmbacke (42), zur Vertikalverlagerung des Oberwerkzeuges (11) nach unten, unterfährt.

2. Maschine nach Anspruch 1, gekennzeichnet durch eine vom Stößel (34) ausgebildete Schulter (34'), welche beim Lochstanzen eine Gegenschulter (46) des einen Stanzwerkzeuges der beiden gegeneinanderarbeitenden Stanzwerkzeuge (26,23) beaufschlagt.

3. Maschine nach einem der vorhergehenden Ansprüche, dadurch gekennzeichnet, daß die Vertikalverlagerung eines und/oder beider sich gegenüberliegender Werkzeuge (9,11) durch Stößelbetätigung und/oder durch eine Horizontalbewegung des Werkzeug-Schlittens (17) erfolgt.

4. Maschine nach einem der vorhergehenden Ansprüche, dadurch gekennzeichnet, daß der Werkzeugträger (25) gegenüber dem Schitten (17) entgegen seiner Arbeitsrichtung abgefedert ist.

5. Maschine nach einem der vorhergehenden Ansprüche, dadurch gekennzeichnet, daß dem Fingerschutzkäfig (41) eine die Steuerflanke (38) des Werkzeugträgers (25) beaufschlagende Rolle (39) zugeordnet ist, wobei Rolle (39) und Steuerflanke (38) in der Stanzstellung außer Eingriff sind.

6. Maschine nach einem der vorhergehenden Ansprüche, dadurch gekennzeichnet, daß der Werkzeugträger (25) als Oberwerkzeug (11) sowohl den Amboß (27) der Stanzwerkzeuge (26,23) als auch eine Haltezange (33) für das Knopfoberteil (7) ausbildet.

7. Maschine nach einem der vorhergehenden Ansprüche, dadurch gekennzeichnet, daß zum Lochen und/oder Ansetzen Ober- und Unterwerkzeug (9,11) gegeneinander verlagerbar sind.

## Claims

1. Machine for attaching studs, rivets or the like, preferably to articles of clothing, which studs, rivets or the like consist of upper and lower portions, wherein a fabric held between upper and lower clamping jaws (42) is punched by ram actuation and wherein, after displacement of a tool carriage (17) comprising upper and lower tools (9, 11), by moving upper and lower tools towards each other the stud portions located therein are joined together in form-locking relationship by ram actuation, wherein an attaching tool (36) at the ram end in the hole punching position is located coaxially with a hole punching tool (26), characterised in that, on horizontal displacement of the tool carriage (17), a control flank (38) of a tool carrier (25) passes under an arm (40) of the clamping jaw (42) concerned, which forms a finger-protecting cage (41), for downward vertical displacement of the upper tool (11).

2. Machine according to claim 1, characterised by a shoulder (34') which is formed by the ram (34) and which during hole punching acts on a countershoulder (46) of one punching tool of the two punching tools (26, 23) working in opposite directions.

3. Machine according to any of the preceding claims, characterised in that the vertical displacement of one and/or both mutually opposed tools (9, 11) takes place by ram actuation and/or by a horizontal movement of the tool carriage (17).

4. Machine according to any of the preceding claims, characterised in that the tool carrier (25) is spring-mounted relative to the carriage (17) in the direction opposite its working direction.

5. Machine according to any of the preceding claims, characterised in that associated with the finger-protecting cage (41) is a roller (39) acting on the control flank (38) of the tool carrier (25), wherein roller (39) and control flank (38) are disengaged in the punching position.

6. Machine according to any of the preceding claims, characterised in that the tool carrier (25) as the upper tool (11) forms both the anvil (27) of the punching tools (26, 23) and a holding gripper (33) for the upper stud portion (7).

7. Machine according to any of the preceding claims, characterised in that upper and lower tools (9, 11) are displaceable towards each other for punching and/or attaching.

## Revendications

1. Machine pour poser des boutons, rivets ou analogues, de préférence sur des pièces de vêtements, lesquels boutons, rivets ou analogues sont constitués d'une partie supérieure et d'une partie inférieure, où un tissu, maintenu entre une mâchoire de serrage supérieure (42) et une mâchoire de serrage inférieure, est perforé par actionnement d'un poussoir, et, après un déplacement d'un chariot porte-outil (17) présentant un outil supérieur et un outil inférieur (9, 11), par application l'un contre l'autre de l'outil supérieur et de l'outil inférieur, les parties de boutons insérées à cet endroit sont reliées ensemble avec une liaison par ajustement de forme par l'actionnement du poussoir, un outil d'application (36), situé du côté de l'extrémité du poussoir, lorsqu'il est dans une position de poinçonnage de trou, étant placé coaxialement par rapport à un outil de poinçonnage de trou (26), caractérisée en ce que, lors d'un déplacement horizontal du chariot porte-outil (17), un flanc de commande (38) d'un porte-outil (25) passe sous un bras (40) de la mâchoire de serrage (42) concernée constituant une cage de protection des doigts (41), pour obtenir un déplacement vertical de l'outil supérieur (11) vers le bas.

2. Machine selon la revendication 1, caractérisée par un épaulement (34'), réalisé à partir du poussoir (34), sollicitant un épaulement conjugué (46) d'un premier outil de poinçonnage parmi les deux outils de poinçonnage (26, 23) travaillant l'un contre l'autre.

3. Machine selon l'une des revendications précédentes, caractérisée en ce que le déplacement vertical d'un/ou des deux outils (9, 11) opposés s'effectue par actionnement du poussoir et/ou par un déplacement horizontal du chariot porte-outil (17).

4. Machine selon l'une des revendications précédentes, caractérisée en ce que le porte-outil (25) est suspendu élastiquement par rapport au chariot (17), à l'encontre de sa direction de travail.

5. Machine selon l'une des revendications précédentes, caractérisée en ce qu'à la cage de protection des doigts (41) est associé un galet (39) sollicitant le flanc de commande (38) du porte-outil (25), le galet (39) et le flanc de commande (38) étant hors de contact lorsqu'on se trouve en position de poinçonnage.

6. Machine selon l'une des revendications précédentes, caractérisée en ce que le porte-outil (25), réalisé sous la forme d'outil supérieur (11), constitue tant l'enclume (27) des outils de poinçonnage (26, 23) qu'également une pince de maintien (33) pour la partie supérieure de bouton (7).

7. Machine selon l'une des revendications précédentes, caractérisée en ce que l'outil supérieur et l'outil inférieur (9, 11) sont déplaçables l'un vers l'autre, pour effectuer une perforation et/ou une pose.
